# EUROPÄISCHE PATENTSCHRIFT

(11) **EP 3 673 118 B1**
(45) Veröffentlichungstag und Bekanntmachung des Hinweises auf die Patenterteilung: **03.08.2022**
(21) Anmeldenummer: 17761218.1
(22) Anmeldetag: 24.08.2017
(51) Int. Cl.: E03C 1/02, E03C 1/04

(54) **EINSTELLBARER WASSERAUSLAUF**
ADJUSTABLE WATER OUTLET
SORTIE D'EAU ADJUSTABLE

(43) Veröffentlichungstag der Anmeldung: 01.07.2020
(73) Patentinhaber: Oblamatik AG, 7000 Chur (CH)
(72) Erfinder: OBRIST, Roland, 7412 Scharans (CH); KNUPFER, Daniel, 7205 Zizers (CH)
(74) Vertreter: Troesch Scheidegger Werner AG
(86) Internationale Anmeldenummer: PCT/EP2017/071363
(87) Internationale Veröffentlichungsnummer: WO 2019/037859

(56) Entgegenhaltungen:
- EP-A1- 2 378 011
- CN-U- 203 891 135
- DE-A1-102007 008 537
- JP-A- H04 289 337
- JP-U- S5 992 281
- US-A- 2 754 137
- US-A- 6 138 716

## Beschreibung

### TECHNISCHES GEBIET

Die vorliegende Erfindung betrifft einen Wasserauslauf zur Montage in einer Ausnehmung einer Wand.

### STAND DER TECHNIK

Es sind Wasserausläufe bekannt, an welchen Ausflussrohre in unterschiedlichen Längen befestigt werden können, um montagebedingte Abstandsschwankungen zwischen der Wand und dem Waschbecken, bzw. zwischen der Wand und dem Ort des Abflusses im Waschbecken kompensieren zu können. Meist sind die Ausflussrohre in den drei Längen, kurz, mittel und lang erhältlich. Dies bedingt ein grosses Lager, wenn für jeden Wasserauslauf alle Rohrlängen verfügbar sein sollen und ist unpraktisch bei der Montage, da man erst beim Montieren den tatsächlichen Abstand zwischen der Wand und dem Wasserauslauf bestimmen kann. Zudem besteht das Risiko, dass keine der vorhandenen Rohrlängen tatsächlich die gewünschte Länge hat. In diesem Fall muss ein bestehendes Ausflussrohr nachbearbeitet werden, was zeitaufwändig ist und zusätzliche Montagekosten verursacht. DE 10 2007 008 537 A1 offenbart einen einstellbaren Wasserauslauf mit den Merkmalen der Präambel des Anspruchs 1.

### BESCHREIBUNG DER ERFINDUNG

Eine Aufgabe der vorliegenden Erfindung besteht darin, einen Wasserauslauf bereitzustellen, welcher vor Ort auf die vorherrschenden Abmessungen anpassbar ist.

Diese Aufgabe wird durch einen Wasserauslauf mit den Merkmalen des Anspruchs 1 gelöst. Weitere Ausführungsformen des Wasserauslaufes sind durch die Merkmale von weiteren Ansprüchen definiert.

Ein erfindungsgemässer Wasserauslauf zur Montage in einer Ausnehmung in einer Wand umfasst ein als Durchflussrohr ausgestaltetes Innenrohr, ein als Ausflussrohr ausgestaltetes Aussenrohr, wobei das Aussenrohr das Innenrohr zumindest teilweise umgibt. Weiter umfasst der Wasserauslauf eine Anschlusseinheit mit einer Anschlussplatte und mit einer Blende, wobei das Innenrohr an der Anschlussplatte angeordnet ist und wobei die Blende beabstandet zur Anschlussplatte um das Aussenrohr angeordnet ist. Das Aussenrohr ist entlang seiner Längsachse verschiebbar. Eine Fixierung ist vorgesehen, mit welcher eine zuvor eingestellte Relativposition zwischen dem Innenrohr und dem Aussenrohr fixierbar ist, wobei die Fixierung zwischen der Anschlussplatte und der Blende angeordnet ist. Diese Bauweise erlaubt eine stufenlose Einstellung des Abstandes zwischen der Stirnseite der Blende, welche im Wesentlichen bündig mit der Wand ausgerichtet ist und einem Auslaufende des Aussenrohres. Die Einstellung des Abstandes kann vor Ort vorgenommen werden und es sind keine zusätzlichen Ausflussrohre nötig, um eine grossen Abstandsbereich abdecken zu können.

In einer Ausführungsform ist die Fixierung am Innenrohr oder am Aussenrohr angeordnet oder die Fixierung ist an der Anschlusseinheit angeordnet. Grundsätzlich kann jede Art von Feststellvorrichtung oder Mechanismus verwendet werden, bei welchem die relative Verschiebung des Aussenrohres bezüglich des Innenrohres verhindert werden kann. Beispielsweise kann im Aussenrohr eine Gewindebohrung vorgesehen sein, in welcher eine Schraube eindrehbar ist und mit welcher auf das Innenrohr gedrückt werden kann, um das Aussenrohr bezüglich des Innenrohres zu fixieren. Andere Klemmelemente, welche am Aussenrohr angeordnet sind und auf das Innenrohr drücken sind auch möglich. Alternativ kann das Aussenrohr nachgiebig ausgestaltet sein und ein Klemmelement kann das Aussenrohr zusammendrücken, wodurch dieses auf dem starren Innenrohr klemmt. Beispielsweise kann das Aussenrohr geschlitzt sein, um es nachgiebig zu gestalten. Mit einer Schraube oder einer Klemme, welche auf beiden Seiten des Schlitzes angreifen kann, können die beiden an den Schlitz angrenzenden Teile des Aussenrohres zusammengezogen werden. Diese Bauweisen ermöglicht dem Installateur eine gute Einstellbarkeit der Länge des Ausflussrohres und verhindern die Zugänglichkeit der Fixierung nach der Montage. Bei einer solchen Bauweise befindet sich die Fixierung im Innern der Anschlusseinheit, welche ein abgedichtetes Gehäuse umfasst, wodurch die Dichtigkeit der Fixierung eine geringere Rolle spielt. Alternativ kann die Fixierung an der Anschlusseinheit, bzw. an deren Gehäuse angeordnet sein. Dies ermöglicht die Abstandverstellung auch nach dem Zusammenbau des Wasserauslaufes, bedingt jedoch eine Dichtung der Fixierung gegenüber dem Gehäuse.

In einer Ausführungsform sind am äusseren Umfang des Innenrohres Umfangsrillen vorgesehen, welche zueinander beabstandet entlang der Längsachse angeordnet sind und wobei die Fixierung in die Rillen eingreifen kann. Dies erlaubt eine sichere Fixierung des Innenrohres bezüglich des Aussenrohres. Durch die Vorgabe der Abstände zwischen zwei benachbarten Umfangsrillen können die einstellbaren Längen des Ausflussrohres festgelegt werden. Beispielsweise beträgt der Abstand zwischen zwei benachbarten Umfangsrillen 1, 2, 5 oder 10 Millimeter.

In einer Ausführungsform ist entlang des äusseren Umfangs des Innenrohres mindestens eine Längsrille vorgesehen und am inneren Umfang des Aussenrohres ist mindestens ein Vorsprung vorgesehen, welcher in der Längsrille führbar ist. Hiermit kann eine exakte Ausrichtung des Aussenrohres bezüglich des Innenrohres erreicht werden. Es können mehrere solcher Längsrillen vorgesehen sein, was eine Ausrichtung des Aussenrohres bezüglich des Innenrohres, und somit bezüglich der Anschlusseinheit, unter vorbestimmten Winkeln erlaubt. Beispielsweise könnten vier Längsrillen gleichmässig verteilt über den Umfang des Innenrohres vorgesehen sein, was eine Ausrichtung des Aussenrohres alle 90 Grad erlaubt.

In einer Ausführungsform ist zwischen dem Innenrohr und dem Aussenrohr mindestens eine Dichtung vorgesehen. Durch das Vorsehen einer Dichtung müssen der Aussendurchmesser des Innenrohres und der Innendurchmesser des Aussenrohres nicht so genau aufeinander toleriert sein. D.h. es kann mehr Spiel zwischen den beiden Rohren haben, wodurch das Verschieben des Aussenrohres auf dem Innenrohr weniger kraftaufwändig ist.

In einer Ausführungsform umfasst das Aussenrohr ein Leitungsrohr und ein das Leitungsrohr zumindest teilweise umgebendes Mantelrohr. Diese Bauweise erlaubt die optimale Materialwahl für beide Rohre. So kann für das Leitungsrohr ein Material gewählt werden, welches die nötige Trinkwasserzulassung hat und welches gut auf dem Innenrohr verschoben werden kann. Beispielsweise kann Metall, wie Cuphin, ein bleifreier Kupferwerkstoff oder Kunststoff, wie PA für das Innenrohr und/oder für das Leitungsrohr verwendet werden. Das Material des Mantelrohres kann im Wesentlichen allein aufgrund seiner optischen Erscheinung ausgewählt werden. Beispielsweise kann Metall, wie Chromstahl oder Messing oder Kunststoff, Keramik oder Holz verwendet werden. Die Wandstärke des Mantelmaterials kann relativ gering sein, da vom Mantelrohr praktisch keine wesentlichen Belastungen aufgenommen werden müssen. Beispielsweise sind Wandstärken von 0,5; 1; 1,5 oder 2 Millimeter möglich.

In einer Ausführungsform umfasst das Aussenrohr ein Anschlussende, welches das Innenrohr umgibt und wobei das Aussenrohr ein dem Anschlussende gegenüberliegendes Auslaufende umfasst, an welchem ein Bedienelement vorgesehen ist. Beispielsweise kann mit dem Bedienelement das Wasser ein- und ausgeschaltet werden und/oder die Wassermenge kann eingestellt werden und/oder die Temperatur kann eingestellt werden.

In einer Ausführungsform ist an der Anschlussplatte mindestens ein Wasseranschluss vorgesehen und in einer weiteren Ausführungsform umfasst die Anschlusseinheit zwei, drei oder mehr Wasseranschlüsse und eine Mischeinheit, wobei zwei der Wasseranschlüsse mit der Mischeinheit verbunden sind. Üblicherweise sind zwei Wasseranschlüsse vorgesehen, wobei einer davon ein Kaltwasseranschluss und einer davon ein Heisswasseranschluss ist. Weitere Anschlüsse können für Filterwasser, Desinfektionsmittel, kochendes Wasser oder Sprudelwasser vorgesehen werden.

In einer Ausführungsform umfasst die Anschlusseinheit eine Anzeigeeinheit, welche im Wesentlichen bündig mit der Blende ausgebildet ist. An der Anzeigeeinheit können beispielsweise die Temperatur oder die Ausflussdauer angezeigt werden. Alternativ können zum Beispiel auch der aktuelle Durchfluss oder die Integration von Durchfluss-Programmen wie beispielsweise für Hygiene, Reinigung oder dergleichen angezeigt werden.

### KURZE BESCHREIBUNG DER FIGUREN

Ausführungsbeispiele der vorliegenden Erfindung werden nachstehend anhand von Figuren noch näher erläutert. Diese dienen lediglich zur Erläuterung und sind nicht einschränkend auszulegen. Es zeigen
Fig. 1 eine schematische perspektivische Ansicht eines erfindungsgemässen Wasserauslaufes;
Fig. 2 eine Seitenansicht des Wasserauslaufes der
Figur 1 ohne das Gehäuse der Mischeinheit; und
Fig. 3 eine seitliche Schnittansicht des Wasserauslaufes der Figur 1 durch die Längsachse.

### DETAILLIERTE BESCHREIBUNG DER ERFINDUNG

Die Figur 1 zeigt eine schematische perspektivische Ansicht eines erfindungsgemässen Wasserauslaufes. Der Wasserauslauf umfasst eine Anschlusseinheit 4 mit zwei Anschlüssen 41, beispielsweise für heisses und kaltes Wasser. Ferner umfasst die Anschlusseinheit 4 eine Mischeinheit 42, in welcher heisses und kaltes Wasser miteinander mischbar ist. An der in der Gebrauchslage gegen einen Benutzer gerichteten Seite der Anschlusseinheit 4 ist eine Blende 44 vorgesehen, welche ein Aussenrohr 2 umschliesst. Die Blende 44 ist in einer Anzeige 43 integriert und in dieser im Wesentlichen bündig eingelassen. Am auslaufseitigen Ende des Auslassrohres 2 ist ein Bedienelement 210 angeordnet, welches um eine Rohrlängsachse L drehbar ist. Das Bedienelement 210 kann beispielsweise einmal gedrückt werden, um das Wasser anzustellen. Durch wiederholtes Drücken oder durch langanhaltendes Drücken kann die Ausflussmenge verändert werden. Durch das Drehen des Bedienelements 210 im Uhrzeigersinn oder im Gegenuhrzeigersinn kann die Wassertemperatur verändert werden.

Die Figur 2 zeigt eine Seitenansicht des Wasserauslaufes der Figur 1 ohne das Gehäuse der Mischeinheit 42. Am Aussenrohr 2 ist eine Fixierung 3 in der Form einer Schraube vorgesehen. Die Schraube 3 ist in eine im Aussenrohr 2 dafür vorgesehene Gewindebohrung eindrehbar. Wenn die Schraube 3 gelöst ist, kann das Aussenrohr 2 auf dem Innenrohr 1 derart entlang der Längsachse L verschoben werden, dass die Schraube 3 zwischen der Anschlussplatte 40 und der Blende 44 zu liegen kommt.

Die Figur 3 zeigt eine seitliche Schnittansicht des Wasserauslaufes der Figur 1 durch die Längsachse L des Ausflussrohres. Das Innenrohr 1 ist in der bestimmungsgemässen Gebrauchslage auf einer gegen einen Benutzer gerichteten Seite der Anschlussplatte 40 der Anschlusseinheit 4 angeordnet. In der dargestellten Ausführungsform ist das Innenrohr 1 auf eine an der Anschlussplatte 40 angeordneten Gewindehülse aufgeschraubt. Das Innenrohr 1 umfasst an seinem Anschlussende 10 eine Verdickung und einen endseitigen Flansch. Eine Gewindebohrung erstreckt sich im Bereich des Anschlussendes 10 durch den Flansch und die Verdickung. Das Innenrohr 1 umfasst mehrere Umfangsrillen 12, welche anschliessend an die Verdickung entlang der Längsachse L am Umfang des Innenrohres zueinander beabstandet angeordnet sind. Im zusammengebauten Zustand sind die Umfangsrillen in einem Bereich anschliessend an die Verdickung bis zur Blende 44 gleichmässig verteilt. An einem Ausflussende 11 des Innenrohres 1, welches dem Anschlussende 10 gegenüberliegt, sind zwei zueinander beabstandete Dicht-Nuten vorgesehen, in welchen jeweils eine Dichtung 13 vorgesehen ist. Bei den dargestellten Dichtungen handelt es sich um O-Ringe. Es sind jedoch auch andere handelsübliche Runddichtungen einsetzbar. Das Aussenrohr 2 umfasst ein Leitungsrohr 22, welches mit seinem Innendurchmesser auf dem Aussendurchmesser des Innenrohres 1 entlang der Längsachse L verschiebbar ist. Der Innendurchmesser ist durch eine Bohrung definiert, welche sich von einem Anschlussende des Aussenrohres 2 in der Richtung eines Auslaufendes 21 erstreckt. Im äussersten Bereich des Auslaufendes 21 ist das Leitungsrohr 22 verschlossen. Eine seitliche Öffnung ist im Leitungsrohr 22 vorgesehen, durch welche das Wasser aus dem Aussenrohr ausströmen kann. Das Leitungsrohr 22 ist teilweise von einem Mantelrohr 23 umgeben. Das Leitungsrohr 22 weist auf seiner Anschlussseite einen umlaufenden Kragen auf, an welchem das Mantelrohr 23 anschlägt. Das Mantelrohr erstreckt sich über das geschlossene Ende des Leitungsrohres 222 hinaus. In dem das Leitungsrohr 22 überragenden Teil des Mantelrohres 23 ist das Bedienelement 210 eingelassen. Das Bedienelement 210 umfasst einen Drucktaster und einen Drehregler. Die seitliche Öffnung im Leitungsrohr 22 ist von einem Kragen des Mantelrohres 23 umgeben. In der Seitlichen Öffnung ist eine Gewindebohrung vorgesehen, in welche ein Strahlregler 211 eindrehbar ist. An der gegen den Benutzer gerichteten Seite der Anschlussplatte 40 ist eine Mischeinheit 42 mit einem geschlossenen Gehäuse angeordnet. An der dem Benutzer zugewandten Seite des Gehäuses der Mischeinheit 42 ist Die Blende 44 angeordnet. Warmwasser und Kaltwasser kann vom jeweiligen Anschluss 41 durch eine jeweilige Leitung zur Mischeinheit 42 gelangen und von dieser über eine gemeinsame Leitung über die Anschlussplatte 40 in das Innenrohr 1 und vom Innenrohr 1 über das Aussenrohr 2 und den Strahlregler 211 in einen Bereich unterhalb dem Auslaufende 21 des Aussenrohres 2.

### BEZUGSZEICHENLISTE

| | | | |
|---|---|---|---|
| 1 | Innenrohr | 22 | Leitungsrohr |
| 10 | Anschlussende | 23 | Mantelrohr |
| 100 | Flansch | 3 | Fixierung |
| 101 | Gewinde | 4 | Anschlusseinheit |
| 11 | Ausflussende | 40 | Anschlussplatte |
| 12 | Umfangsrille | 41 | Anschluss |
| 13 | Dichtung | 42 | Mischeinheit |
| 2 | Aussenrohr | 43 | Anzeige |
| 20 | Anschlussende | 44 | Blende |
| 21 | Auslaufende | L | Längsachse |
| 210 | Bedienelement | | |
| 211 | Strahlregler | | |

## Patentansprüche

1. Ein Wasserauslauf zur Montage in einer Ausnehmung in einer Wand, mit einem als Durchflussrohr ausgestalteten Innenrohr (1), mit einem als Ausflussrohr ausgestalteten Aussenrohr (2), wobei das Aussenrohr (2) das Innenrohr (1) zumindest teilweise umgibt, mit einer Anschlusseinheit (4), wobei das Aussenrohr (2) entlang seiner Längsachse (L) verschiebbar ist und wobei eine Fixierung (3) vorgesehen ist, mit welcher eine zuvor eingestellte Relativposition zwischen dem Innenrohr (1) und dem Aussenrohr (2) fixierbar ist, **dadurch gekennzeichnet, dass** die Anschlusseinheit (4) eine Anschlussplatte (40) und eine Blende (44) umfasst, dass das Innenrohr (1) an der Anschlussplatte (40) angeordnet ist und dass die Blende (44) beabstandet zur Anschlussplatte (40) um das Aussenrohr (2) angeordnet ist, und dass die Fixierung (3) zwischen der Anschlussplatte (40) und der Blende (44) angeordnet ist. 2-

2. Der Wasserauslauf gemäss Anspruch 1, wobei die Fixierung (3) am Innenrohr (1) oder am Aussenrohr (2) angeordnet ist oder wobei die Fixierung (3) an der Anschlusseinheit (4) angeordnet ist.

3. Der Wasserauslauf gemäss Anspruch 1 oder 2, wobei am äusseren Umfang des Innenrohres (1) Umfangsrillen (12) vorgesehen sind, welche zueinander beabstandet entlang der Längsachse (L) angeordnet sind und wobei die Fixierung (3) in die Rillen (12) eingreifen kann.

4. Der Wasserauslauf gemäss einem der vorangehenden Ansprüche, wobei entlang des äusseren Umfangs des Innenrohres (1) mindestens eine Längsrille (13) vorgesehen ist, und wobei am inneren Umfang des Aussenrohres (2) mindestens ein Vorsprung (220) vorgesehen ist, welcher in der Längsrille (13) führbar ist.

5. Der Wasserauslauf gemäss einem der vorangehenden Ansprüche, wobei zwischen dem Innenrohr (1) und dem Aussenrohr (2) mindestens eine Dichtung (14) vorgesehen ist.

6. Der Wasserauslauf gemäss einem der vorangehenden Ansprüche, wobei das Aussenrohr (2) ein Leitungsrohr (22) und ein das Leitungsrohr (22) zumindest teilweise umgebendes Mantelrohr (23) umfasst.

7. Der Wasserauslauf gemäss einem der vorangehenden Ansprüche, wobei das Aussenrohr (2) ein Anschlussende (20) umfasst, welches das Innenrohr (1) umgibt und wobei das Aussenrohr (2) ein dem Anschlussende (20) gegenüberliegendes Auslaufende (21) umfasst, an welchem ein Bedienelement (210) vorgesehen ist.

8. Der Wasserauslauf gemäss einem der vorangehenden Ansprüche, wobei an der Anschlussplatte (40) mindestens ein Wasseranschluss (41) vorgesehen ist.

9. Der Wasserauslauf gemäss einem der vorangehenden Ansprüche, wobei die Anschlusseinheit (4) zwei, drei oder mehr Wasseranschlüsse (41) und eine Mischeinheit (42) umfasst, wobei zwei der Wasseranschlüsse (41) mit der Mischeinheit (42) verbunden sind.

10. Der Wasserauslauf gemäss einem der vorangehenden Ansprüche, wobei die Anschlusseinheit (4) eine Anzeigeeinheit (43) umfasst, welche im Wesentlichen bündig mit der Blende (44) ausgebildet ist.

## Claims

1. A water outlet for mounting in a recess in a wall, with an inner pipe (1) designed as a flow-through pipe, with an outer pipe (2) designed as an outflow pipe, wherein the outer pipe (2) at least partially surrounds the inner pipe (1), with a connection unit (4), wherein the outer pipe (2) being displaceable along its longitudinal axis (L), and wherein a fixing means (3) is provided, by which a previously adjusted relative position between the inner pipe (1) and the outer pipe (2) can be fixed, **characterized in that** the connection unit (4) comprises a connection plate (40) and a bezel (44), **in that** the inner pipe (1) is arranged on the connection plate (40) and **in that** the bezel (44) is arranged around the outer pipe (2)at a distance from the connection plate (40), and **in that** the fixing means (3) is arranged between the connection plate (40) and the diaphragm (44).

2. The water outlet according to claim 1, wherein the fixing means (3) is arranged on the inner pipe (1) or on the outer pipe (2), or wherein the fixing means (3) is arranged on the connection unit (4).

3. The water outlet according to claim 1 or 2, wherein circumferential grooves (12) are provided on the outer circumference of the inner pipe (1), which circumferential grooves are arranged in a manner spaced apart from one another along the longitudinal axis (L), and wherein the fixing means (3) can engage in the grooves (12).

4. The water outlet according to any one of the preceding claims, wherein at least one longitudinal groove (13) is provided along the outer circumference of the inner pipe (1), and wherein at least one protrusion (220) is provided on the inner circumference of the outer pipe (2), which protrusion can be guided in the longitudinal groove (13).

5. The water outlet according to any one of the preceding claims, wherein at least one seal (14) is provided between the inner pipe (1) and the outer pipe (2).

6. The water outlet according to any one of the preceding claims, wherein the outer pipe (2) comprises a conduit pipe (22) and a casing pipe (23) which at least partially surrounds the conduit pipe (22).

7. The water outlet according to any one of the preceding claims, wherein the outer pipe (2) comprises a connection end (20) which surrounds the inner pipe (1), and wherein the outer pipe (2) comprises an outlet end (21) which is opposite the connection end (20) and on which an operating element (210) is provided.

8. The water outlet according to any one of the preceding claims, wherein at least one water connection (41) is provided on the connection plate (40).

9. The water outlet according to any one of the preceding claims, wherein the connection unit (4) comprises two, three or more water connections (41) and a mixing unit (42), wherein two of the water connections (41) are connected to the mixing unit (42).

10. The water outlet according to any one of the preceding claims, wherein the connection unit (4) comprises a display unit (43) which is substantially flush with the bezel (44).

## Revendications

1. Une sortie d'eau destinée à être montée dans un évidement d'un mur, avec un tuyau intérieur (1) conçu comme un tuyau d'écoulement, avec un tuyau extérieur (2) conçu comme un tuyau de sortie, le tuyau extérieur (2) entourant au moins partiellement le tuyau intérieur (1), avec une unité de connexion (4), le tuyau extérieur (2) étant déplaçable le long de son axe longitudinal (L), et un moyen de fixation (3) étant prévu, par lequel une position relative précédemment ajustée entre le tuyau intérieur (1) et le tuyau extérieur (2) peut être fixée, **caractérisé en ce que** l'unité de connexion (4) comprend une plaque de connexion (40) et une lunette (44), **en ce que** le tuyau intérieur (1) est disposé sur la plaque de connexion (40) et **en ce que** la lunette (44) est disposée autour du tuyau extérieur (2) à une distance de la plaque de connexion (40), et **en ce que** le moyen de fixation (3) est disposé entre la plaque de connexion (40) et la lunette (44).

2. La sortie d'eau selon la revendication 1, dans laquelle le moyen de fixation (3) est disposé sur le tuyau intérieur (1) ou sur le tuyau extérieur (2), ou dans laquelle le moyen de fixation (3) est disposé sur l'unité de connexion (4).

3. La sortie d'eau selon la revendication 1 ou 2, dans laquelle des rainures circonférentielles (12) sont prévues sur la circonférence extérieure du tuyau intérieur (1), lesquelles rainures circonférentielles sont disposées de manière espacée les unes des autres le long de l'axe longitudinal (L), et dans laquelle le moyen de fixation (3) peut s'engager dans les rainures (12).

4. La sortie d'eau selon l'une quelconque des revendications précédentes, dans laquelle au moins une rainure longitudinale (13) est prévue le long de la circonférence extérieure du tuyau intérieur (1), et dans laquelle au moins une saillie (220) est prévue sur la circonférence intérieure du tuyau extérieur (2), laquelle saillie peut être guidée dans la rainure longitudinale (13) .

5. La sortie d'eau selon l'une quelconque des revendications précédentes, dans laquelle au moins un joint (14) est prévu entre le tuyau interne (1) et le tuyau externe (2).

6. La sortie d'eau selon l'une quelconque des revendications précédentes, dans laquelle le tuyau extérieur (2) comprend un tuyau de conduit (22) et un tuyau d'enveloppe (23) qui entoure au moins partiellement le tuyau de conduit (22).

7. La sortie d'eau selon l'une quelconque des revendications précédentes, dans laquelle le tuyau extérieur (2) comprend une extrémité de connexion (20) qui entoure le tuyau intérieur (1), et dans laquelle le tuyau extérieur (2) comprend une extrémité de sortie (21) qui est opposée à l'extrémité de connexion (20) et sur laquelle est prévu un élément de commande (210).

8. La sortie d'eau selon l'une quelconque des revendications précédentes, dans laquelle au moins une connexion d'eau (41) est prévue sur la plaque de connexion (40) .

9. La sortie d'eau selon l'une quelconque des revendications précédentes, dans laquelle l'unité de connexion (4) comprend deux, trois ou plusieurs connexions d'eau (41) et une unité de mélange (42), dans laquelle deux des connexions d'eau (41) sont reliées à l'unité de mélange (42) .

10. La sortie d'eau selon l'une quelconque des revendications précédentes, dans laquelle l'unité de connexion (4) comprend une unité d'affichage (43) qui est sensiblement affleurante à la lunette (44).
